# FASCICULE DE BREVET EUROPEEN

(11) **EP 3 673 116 B1**
(45) Date de publication et mention de la délivrance du brevet: **04.08.2021**
(21) Numéro de dépôt: 18742775.2
(22) Date de dépôt: 17.07.2018
(51) Int. Cl.: E02D 15/04, E04G 21/04, G21F 9/28

(54) **PROCÉDÉ ET INSTALLATION DE BÉTONNAGE D'UN SITE SOUTERRAIN**
VERFAHREN UND VORRICHTUNG ZUM BETONIEREN EINER UNTERTAGE ANLAGE
METHOD AND DEVICE FOR CONCRETING A SUBTERRANEAN SITE

(30) Priorité: 22.08.2017 FR 1757806
(43) Date de publication de la demande: 01.07.2020
(73) Titulaire: Agence Nationale pour la Gestion des Déchets Radioactifs, 92298 Châtenay-Malabry (FR)
(72) Inventeur: PINEAU, François, 78350 Jouy en Josas (FR)
(74) Mandataire: Alatis
(86) Numéro de dépôt international: PCT/EP2018/069368
(87) Numéro de publication internationale: WO 2019/037958

(56) Documents cités:
- EP-A1- 2 302 642
- WO-A1-2004/038172
- CN-B- 103 174 142
- CN-U- 202 627 535

## Description

L'invention concerne un procédé et une installation pour le bétonnage d'un chantier situé dans un site souterrain à grande profondeur.

Plus particulièrement, bien que de manière non exclusive, l'invention concerne un procédé et une installation pour le bétonnage, à grande profondeur, des alvéoles de stockage de déchets radioactifs, des galeries de liaison et des galeries d'accès à ces alvéoles de stockage, l'accès à ces galeries se faisant par un forage.

### EXPOSÉ DE L'INVENTION

Dans le domaine du génie civil, les opérations de coulée du béton sont effectuées au moyen de procédés et d'installations traditionnels comprenant, notamment, des stations de pompage et des conduites flexibles assurant l'acheminement du béton de la centrale jusqu'au site de construction de l'ouvrage.

Le document CN 202627535U décrit un procédé de bétonnage d'un site souterrain comprenant l'acheminement vertical d'un béton depuis un site d'alimentation situé à une altitude supérieure au site souterrain vers le site souterrain par une alimentation continue en béton d'un tube d'acheminement entre le site d'alimentation et le site souterrain, la descente d'une colonne de béton dans le tube d'acheminement et le prélèvement du béton à partir d'une extrémité inférieure de ladite colonne de béton pour distribuer le béton dans le site souterrain.

Le document WO 2004/038172 décrit une installation de bétonnage d'un site souterrain, comprenant un unique forage vertical recevant un tube pour l'acheminement du béton depuis un site d'alimentation jusqu'au site souterrain, un obturateur mobile logé dans le tube d'acheminement et un circuit hydraulique pour remplir d'un liquide le tube d'acheminement sous l'obturateur et extraire du tube d'acheminement le liquide sous l'obturateur en exerçant une contre-poussée verticale sur ledit obturateur.

Dans les cas les plus courants, l'acheminement du béton, depuis la centrale à béton jusqu'au site destiné au bétonnage, requiert l'utilisation de camions. Ce mode de transport, bien qu'envisageable dans le cas du bétonnage d'un site de stockage souterrain de déchets radioactifs, nécessiterait cependant une rampe d'accès très longue pour atteindre le site situé à grande profondeur ce qui entraînerait un rallongement significatif du temps de transport, augmenterait les risques en termes d'incendie et multiplierait les ruptures de charges. Selon l'invention, il est donc prévu de procéder à un acheminement direct du béton en utilisant un forage vertical.

De tels procédés et installations sont déjà utilisés tant pour la construction d'ouvrages verticaux de grandes dimensions (immeubles, usines, tours ,....) que pour la rénovation ou la réalisation de tunnels et de ponts de grandes longueurs. Néanmoins, les procédés et installations connus sont destinés à acheminer le béton par voie horizontale ou ascendante, mais rarement par voie descendante.

En cas de dysfonctionnement de ces installations, l'intervention humaine est généralement possible car ces installations sont aisément accessibles par le personnel de maintenance qui dispose d'un espace environnant suffisant pour travailler.

Par ailleurs, bien que les opérations de bétonnage soient assez consommatrices d'eau, en particulier, pour le nettoyage du site, la gestion des eaux usées est généralement possible dans le respect des règles environnementales.

On constate également que ces chantiers de génie civil sont généralement de courte durée (de quelques mois à une ou deux années) et, en conséquence, les entreprises ne souhaitent pas engager de lourds investissements dans les installations qui restent donc toujours rudimentaires et provisoires.

Dans le domaine pétrolier, l'injection en grande profondeur est réservée uniquement à l'utilisation de mortiers ou de coulis cimentaires, qui, compte tenu de leur composition, restent assez homogènes. Dans le cas des bétons, le risque de blocage par accumulation des granulats dans les tubes d'acheminement est plus grand. Le béton risque, par ailleurs, de ségréger entrainant une séparation de la phase granulaire de la phase cimentaire.

Dans le cas particulier d'un chantier situé dans un forage de grande profondeur (plus de 500 mètres en vertical et en horizontal), comme cela est le cas pour les puits de stockage de déchets nucléaires à moyenne et haute activité, l'acheminement du béton depuis la surface soulève des problèmes spécifiques.

En premier lieu, dans l'hypothèse où le béton est acheminé par des puits de forage, toute intervention humaine sur la conduite est impossible ce qui rend difficile la gestion et la maintenance de l'installation, notamment, en cas de ségrégation du béton ou de colmatage des conduites.

En outre, du fait que les campagnes de bétonnage s'étendent sur de très longues périodes (au minimum dix ans), que les débits de béton sont importants (de l'ordre de 60 m3/h en période de pointe) et que le béton présente une formulation spécifique et complexe qui doit conserver ses propriétés pendant plusieurs heures le temps de sa mise en œuvre, les difficultés évoquées précédemment pour le contrôle de la descente du béton dans le puits sont accrues car un dysfonctionnement de l'installation peut alors avoir des conséquences néfastes sur l'avancement progressif du chantier, ainsi que sur le fonctionnement, la fiabilité et la sécurité du site de stockage.

Dans de telles circonstances, il peut s'avérer nécessaire et urgent d'arrêter la descente du béton et, le cas échéant, de le faire remonter en surface avant de procéder au nettoyage du puits.

Les procédés et installations traditionnels sont manifestement inadaptés à satisfaire ces exigences sévères et à remplir de telles conditions de mise en œuvre.

L'invention vise à remédier à ces problèmes techniques en proposant des moyens propres à assurer, de manière fiable et sécurisée et sur une très longue période, la descente et l'acheminement du béton depuis la surface jusqu'à la galerie et aux alvéoles de stockage des déchets situées à grande profondeur.

Ce but est atteint au moyen d'un procédé de bétonnage d'un site souterrain comprenant l'acheminement vertical d'un béton depuis un site d'alimentation situé à une altitude supérieure au site souterrain vers le site souterrain par une alimentation continue en béton d'un tube d'acheminement entre le site d'alimentation et le site souterrain, la descente d'une colonne de béton dans le tube d'acheminement et le prélèvement du béton à partir d'une extrémité inférieure de ladite colonne de béton pour distribuer le béton dans le site souterrain, caractérisé en ce qu'on remplit initialement le tube d'acheminement avec une colonne de liquide et un obturateur mobile positionné au sommet de la colonne de liquide, on exerce ensuite, lors de la descente de la colonne de béton dans le tube d'acheminement, une contre-poussée verticale sur ledit obturateur en ajustant la hauteur de la colonne de liquide et/ou la pression du liquide dans le tube d'acheminement en vue de contrôler la descente de la colonne de béton.

Selon une caractéristique avantageuse de ce procédé, on ajuste la hauteur de la colonne de liquide et/ou la pression du liquide par tirage ou soutirage du liquide à une extrémité inférieure du tube d'acheminement. On peut notamment mettre en œuvre un soutirage gravitaire, en contrôlant l'ouverture d'une vanne située à l'extrémité inférieure du tube d'acheminement, et en mettant à profit la force gravitaire appliquée par la colonne de béton sur l'obturateur, repoussant ce dernier. On peut également utiliser une pompe bidirectionnelle qui extrait le liquide avec un débit contrôlé.

Selon une autre caractéristique, on stoppe le tirage ou soutirage du liquide lorsque l'obturateur mobile atteint la base du tube d'acheminement.

Selon encore une autre caractéristique, l'alimentation continue en béton est faite par injection de béton sous pression depuis la surface au plus tard dès que la colonne de béton atteint la base du tube.

Selon d'autres caractéristiques, le procédé de l'invention comporte une phase d'interruption du bétonnage du site souterrain, comportant un arrêt de l'injection du béton et un nettoyage du tube d'acheminement par remontée de l'obturateur mobile et du liquide sous pression jusqu'au site d'alimentation.

De préférence, on recycle le liquide de nettoyage dans le procédé après décantation et filtration.

Selon encore une autre caractéristique du procédé de l'invention, on ajuste la hauteur de la colonne de liquide et/ou la pression du liquide en fonction d'un ou plusieurs paramètres mesurés par des capteurs ou calculés, le ou les paramètres incluant au moins l'un des paramètres suivants :
- la vitesse de l'obturateur mobile ;
- la position de l'obturateur mobile ;
- la quantité ou le débit de béton pénétrant dans le tube d'acheminement ;
- la densité du béton pénétrant dans le tube d'acheminement ;
- la viscosité du béton pénétrant dans le tube d'acheminement ;
- la température du béton pénétrant dans le tube d'acheminement ;
- la température du liquide ;
- la pression du liquide.

Selon une caractéristique spécifique du procédé, on contrôle la hauteur de la colonne de liquide et/ou la pression du liquide en faisant varier l'ouverture d'une vanne et/ou en faisant varier le débit d'une pompe d'un circuit de liquide.

Selon encore une autre caractéristique, on refroidit le tube d'acheminement par un flux ascendant d'air comprimé dans une enceinte entourant le tube d'acheminement.

Un autre objet de l'invention est une installation de bétonnage d'un site souterrain, comprenant au moins un premier forage vertical recevant un tube d'acheminement pour le transfert du béton depuis un site d'alimentation situé à une altitude supérieure au site souterrain jusqu'au site souterrain, caractérisée en ce qu'elle comprend, en outre, un obturateur mobile logé dans le tube d'acheminement et un circuit de liquide comprenant un conduit d'amenée d'un liquide sous pression logé dans un second forage vertical est destiné à remplir de liquide le tube d'acheminement sous l'obturateur et à extraire du tube d'acheminement ledit liquide sous l'obturateur en exerçant une contre-poussée verticale sur ledit obturateur.

Selon une caractéristique avantageuse de l'installation de l'invention, le circuit de liquide est raccordé à une extrémité inférieure du tube d'acheminement.

Le.

De préférence, le circuit liquide est un circuit fermé comprenant des moyens de recyclage du liquide.

Selon encore une autre caractéristique, le forage est pourvu d'un chemisage délimitant une enceinte cylindrique autour du tube d'acheminement dans laquelle sont disposés des instruments de détection et de mesure.

Selon d'autres caractéristiques avantageuses, l'installation comprend au moins deux tiroirs d'arrêt à double-trappe, un premier des deux tiroirs d'arrêt étant monté en surface sur une extrémité supérieure du tube assurant l'alimentation en béton à partir d'une pompe d'injection et un second des deux tiroirs d'arrêt étant monté au fonds du puits sur une extrémité inférieure du tube d'acheminement, couplée à une pompe de reprise du béton.

Selon une variante spécifique, l'installation comprend, en outre, un troisième tiroir d'arrêt monté dans la galerie en aval du second tiroir et assurant la distribution du béton.

Selon encore une autre variante, le circuit de liquide comprend au moins une pompe assurant la mise sous pression du liquide qui est alimentée en surface, par un ou plusieurs réservoirs destinés au stockage et au recyclage du liquide.

Une caractéristique complémentaire concerne la structure de l'obturateur mobile qui comprend un corps cylindrique portant des nervures circonférentielles dont le diamètre correspond sensiblement au diamètre intérieur du tube d'acheminement et pourvu d'un insert détectable par des moyens électromagnétiques, d'une base en ogive offrant une face de poussée et d'une tête tronconique.

Le procédé et l'installation de bétonnage selon l'invention permettent d'assurer une lubrification continue du tube d'acheminement conduisant à une descente régulière, contrôlée et maîtrisée du béton puis un nettoyage ultérieur du tube en utilisant un circuit de liquide fermé, sans risque d'épandage ou de refoulement du béton.

Le liquide utilisé dans le circuit hydraulique assure ainsi trois fonctions, respectivement, de ralentisseur de la colonne de béton, de lubrification autonome du tube d'acheminement en cours de descente et de nettoyage en fin de bétonnage.

Ce liquide est, de préférence, de l'eau (ou un fluide aqueux), qui est reprise, assainie, ce qui procure une économie substantielle de charges, simplifie le procédé de coulée au fond du puits et préserve l'environnement.

Par conséquent, le procédé de l'invention est très peu consommateur d'eau car le circuit de liquide est équipé de moyens de filtrage et de recyclage.

Par ailleurs, le procédé de l'invention permet de minimiser les risques d'épandage et de fuite de liquides ou d'eau au fond du puits ce qui rend le procédé de bétonnage particulièrement propre.

Qui plus est, le procédé de l'invention permet de limiter les risques de ségrégation du béton, d'éviter les dépôts cimentaires et de s'affranchir de l'utilisation d'une barbotine.

L'installation de bétonnage de l'invention est, en outre, autolubrifiante car le tube d'acheminement du béton est constamment immergé ou en contact avec le béton frais.

L'invention prévoit également la présence conjointe de moyens assurant la détection rapide et en temps réel des dysfonctionnements et de moyens exerçant les actions correctives nécessaires y compris, la vidange partielle ou totale du tube d'acheminement et la remontée du béton vers la surface en cas de refus de la gâchée.

Tous les composants et paramètres du procédé et de l'installation de l'invention sont, en outre, gérés de façon fiable, automatique et centralisée depuis la surface.

### BRÈVE DESCRIPTION DES FIGURES

D'autres caractéristiques et avantages de l'invention ressortiront à la lecture de la description qui va suivre, en référence aux figures annexées et détaillées ci-après.
- Les figures 1A et 1B représentent des vues synoptiques de deux modes de réalisation de l'installation pour une mise en œuvre du procédé de l'invention, respectivement, à un forage et à deux forages raccordés en U.
- La figure 2 est une vue de côté schématique de la partie basse du forage au niveau de la galerie souterraine donnant accès aux alvéoles de stockage.
- Les figures 3A et 3B représentent des vues de dessus et de dessous d'un mode de réalisation de l'obturateur mobile utilisé dans l'installation de l'invention.
- La figure 4 représente une vue de détail en coupe d'un forage selon une variante de réalisation de l'installation de l'invention avec l'obturateur mobile.

Pour plus de clarté, les éléments identiques ou similaires sont repérés par des signes de référence identiques sur l'ensemble des figures.

### DESCRIPTION DÉTAILLÉE DE MODES DE RÉALISATION

Naturellement, les modes de réalisation illustrés par les figures présentées ci-dessus ne sont donnés qu'à titre d'exemples non limitatifs. Il est explicitement prévu que l'on puisse combiner entre eux ces différents modes et variantes pour en proposer d'autres.

Les figures 1A et 1B illustrent un mode de mise en œuvre préférentiel du procédé de bétonnage de l'invention avec une installation à un seul forage F (figure 1A) ou à deux forages F1, F2 raccordés en U (figure 1B). Le procédé de l'invention est plus particulièrement destiné au bétonnage d'un site souterrain utilisé pour le stockage de déchets radioactifs. Le site de stockage souterrain est généralement constitué d'alvéoles de stockage (non représentées) disposées au sein d'un réseau de galeries d'accès et de liaison situées à grande profondeur. Le renforcement mécanique de ces alvéoles de stockage et des différentes galeries est réalisé par du béton acheminé au moyen de l'installation schématiquement représentée sur la figure 1.

Dans le cas d'un bétonnage à grande profondeur, le contexte est différent des usages traditionnellement rencontrés dans le génie civil car l'acheminement du béton s'étale sur une très longue période. Ceci n'autorise aucune intervention humaine ce qui rend le procédé et l'installation difficiles à gérer. Le béton est ensuite dirigé sur quelques centaines de mètres voire plusieurs kilomètres en horizontal.

La solution retenue par l'invention consiste à acheminer le béton B en utilisant au moins un forage dans lequel est logé un tube A dit d'acheminement prévu pour durer plusieurs années avec de fréquentes périodes d'intense bétonnage.

Du fait que les débits de béton pourront être ponctuellement importants, selon les campagnes de bétonnage, avec des débits de l'ordre de 60 m3/h, un dysfonctionnement de l'installation peut entrainer des conséquences fâcheuses dans le fonctionnement du stockage.

L'installation de bétonnage selon l'invention doit donc répondre aux critères suivants :
- être de structure simple et pérenne en utilisant des matériaux résistants à la corrosion tels que des aciers inox,
- assurer un mode d'acheminement du béton permettant une descente à vitesse constante de façon à ce que celui-ci ne ségrège pas ou que des risques de blocage du forage ne se produisent pas au cours de la descente,

- être équipée d'un système de détection permettant de surveiller et de contrôler l'acheminement du béton de façon à prévenir les éventuels dysfonctionnements,
- disposer d'une capacité d'engagement rapide d'actions correctives pour évacuer le béton et nettoyer le tube qui pourrait être obstrué.

L'installation de bétonnage de l'invention comprend donc, de manière traditionnelle, au moins un forage vertical F recevant un tube A pour l'acheminement du béton B depuis un site d'alimentation jusqu'à un site souterrain situé à une altitude inférieure au site d'alimentation.

Le site d'alimentation est situé à proximité d'une centrale à béton CB (positionnée, de préférence, en surface) et assure l'alimentation continue en béton B du tube d'acheminement A conduisant jusqu'au site souterrain situé à grande profondeur.

Le tube A d'acheminement assure, quant à lui, la descente de la colonne de béton B et est raccordé à un dispositif permettant le prélèvement du béton à partir d'une extrémité inférieure de cette colonne pour distribuer le béton dans le site souterrain (voir figure 2).

Lorsque le procédé s'applique au bétonnage d'un site souterrain destiné au stockage de déchets, l'acheminement du béton est assuré jusqu'aux alvéoles de stockage via le forage F et des galeries souterraines via un réseau de tuyauteries ou de convoyeurs (chariots ou godets mobiles).

Afin de remplir le cahier des charges défini ci-dessus, l'installation de l'invention comprend, en outre et spécifiquement, un obturateur mobile 1 (figures 3A, 3B et 4), par exemple sous forme d'obus, logé dans le tube d'acheminement A et un circuit de liquide L (ou circuit hydraulique), destiné à contrôler la vitesse de descente du béton B dans le tube A en assurant, d'une part, la mise sous pression du liquide exerçant une contre-poussée verticale sur l'obturateur 1 et, d'autre part, le soutirage de ce liquide.

Le circuit de liquide (ou circuit hydraulique CH) est raccordé au tube d'acheminement A du béton au voisinage du fond du puits et est constitué d'un circuit fermé comprenant au moins une pompe hydraulique PH1, PH2 assurant la mise sous pression et le soutirage du liquide L. Les pompes hydrauliques PH1, PH2 sont alimentées en surface, par au moins un réservoir (ou citerne) C1, C2 de liquide. Des moyens complémentaires de filtration et/ou de décantation D couplés à une vanne V permettent le recyclage du liquide L dans l'installation, comme illustré par les lignes en traits pointillés sur les figures 1A, 1B.

L'action d'au moins une pompe hydraulique permet de générer la contre-poussée sur l'obturateur 1 afin d'équilibrer le système (tube de Jurin). Cette pompe peut fonctionner en dépression pour faciliter la descente de la colonne de béton B comme elle peut fonctionner en haute pression pour faire remonter l'obturateur 1 et tout ou partie de la colonne de béton B vers la surface, si nécessaire.

Un manomètre ou un capteur de pression (pressiomètre) CP, associé à une purge PS (figures 1A et 1B), est disposé dans la galerie souterraine ou en surface afin de mesurer la pression de refoulement du liquide L dans le circuit hydraulique CH.

La tête de forage est adaptée pour recevoir un volume de béton transitant en continu, éventuellement sous pression.

Le dispositif d'acheminement du béton est constitué d'un chemisage externe C en acier (figure 4) pour la protection du forage F et du tube interne A d'acheminement du béton réalisé en acier inox et assurant le transit du béton B. L'acier inox permet de réduire les frottements, de diminuer les forces de viscosité et de minimiser la corrosion.

Dans le cas d'une usure (prématurée ou normale) du tube interne A d'acheminement, il est possible de l'extraire du forage et de le ramener en surface pour le réparer ou le remplacer.

Dans le mode de réalisation de la figure 1A et comme illustré par la vue en coupe de la figure 4, l'espace vide situé entre la paroi externe du tube interne A d'acheminement du béton et la paroi interne du chemisage C du forage F délimite alors une enceinte annulaire ou cylindrique intercalaire E dans laquelle sont disposés des instruments de détection et de mesure électromagnétique M. Ces instruments permettent de suivre la descente du béton B en continu et de s'assurer du bon fonctionnement de l'installation.

Le tube A est refroidi par un flux d'air ascendant S, éventuellement comprimé, qui passe dans l'enceinte annulaire E autour de la paroi externe du tube A et qui est prélevé depuis une prise d'air PA raccordée à la base du tube A (figures 1A, 1B).

Selon une variante de l'installation de l'invention illustrée par la figure 4, il est prévu de déployer en spirale une fibre optique P auto-porteuse autour du tube A d'acheminement. Cette fibre optique assure le suivi de la température de manière répartie sur la totalité de la longueur du tube, mais également de mesurer les déformations mécaniques de ce dernier. Il est aussi possible de prévoir la pose de capteurs de pression (non représentés) disposés sur la surface externe du tube d'acheminement. Ces capteurs peuvent être disposés à intervalles réguliers tous les 5 à 10 mètres.

Les instruments M, P permettent aussi de suivre la cinétique et la cinématique de l'obturateur mobile 1, comme décrit ci-après. Ils permettent ainsi de connaître l'état d'avancement de la descente de la colonne de béton B dans le tube A et de commander les trois opérations essentielles et successives du procédé qui seront décrites en détail par la suite, à savoir ; la lubrification du tube interne d'acheminement du béton, la descente de la colonne de béton puis le nettoyage du tube après le bétonnage du site souterrain de stockage.

L'obturateur mobile 1 est destiné à être introduit dans le tube A d'acheminement en tête de forage et est positionné au sommet de la colonne de liquide L. Cet obturateur sépare la phase cimentaire de la phase liquide (aqueuse) L et descend verticalement sous le poids de la colonne de béton B.

L'obturateur mobile 1 dont un mode de réalisation sous forme d'un obus est illustré par les figures 3A et 2B, comprend un corps cylindrique 11 pourvu de nervures circonférentielles 12 dont le diamètre correspond sensiblement au diamètre intérieur du tube, d'une tête 13 et d'une base tronconique 14 offrant une face de poussée ou de traction pour le liquide délivré par le circuit hydraulique.

La base 14 a, de préférence, un profil biseauté ou en ogive pour faciliter la descente de l'obturateur 1 dans le tube A. La tête 13 offre une face tronquée ou tronconique destinée à venir soutenir la base de la colonne de béton B.

Les nervures 12 en forme d'ailettes radiales améliorent le raclage de la paroi du tube A lors du nettoyage de l'installation et assure un maintien axial de l'obturateur 1 lors de sa descente ainsi qu'une stabilité lors de l'équilibre des pressions.

La base tronconique 14 présente une cavité intérieure 140 optimisant l'application de la force de contre-poussée exercée sur l'obturateur F par le liquide L sous pression (figure 4).

Selon une variante de l'invention illustrée par la figure 4, le corps 11 de l'obturateur 1 est pourvu d'un insert, par exemple, sous forme d'une bague G montée ici entre les nervures 12, qui est détectable de façon électromagnétique par les instruments M précédemment décrits. Cet insert est intégré d'un point de vue fonctionnel dans le circuit électronique Y de contrôle-commande ou de supervision de l'installation en vue d'assurer le suivi de la course de l'obturateur mobile 1 dans le tube A d'acheminement ainsi que la détection de son passage à travers le tiroir d'arrêt. La transmission du signal de détection de l'insert permet ainsi à l'opérateur d'actionner, depuis la surface, l'ouverture ou la fermeture des vannes du tiroir d'arrêt situé à la base du forage F.

Selon une variante non représentée, l'insert à propriétés électromagnétiques est, par exemple, sous forme d'une bille noyée dans le corps de l'obturateur mobile 1.

L'installation est aussi équipée d'au moins deux tiroirs d'arrêt à double-trappe T1, T2. Un premier tiroir d'arrêt T1 est monté en surface ou au niveau du site d'alimentation en béton, sur une extrémité supérieure du tube d'acheminement A. Un second tiroir d'arrêt T2 est monté au fonds du puits sur une extrémité inférieure du tube d'acheminement, éventuellement couplée à une pompe de reprise du béton PB2 (figures 1A, 1B et 2).

Le cas échéant, l'installation comprend, en outre, un troisième tiroir d'arrêt T3 monté dans la galerie en aval du second tiroir et assurant la distribution du béton vers le site de stockage, comme illustré par les figures 1A, 1B.

Les équipements situés à la base du forage et, notamment, les tiroirs d'arrêt sont dimensionnés et adaptés pour recevoir la colonne de béton sous pression.

Le cas échéant, un filtre complémentaire est monté au fond du puits, dans la galerie d'accueil du béton, pour purifier le liquide du circuit hydraulique primaire.

Comme décrit plus loin en référence à un mode de réalisation préférentiel de l'installation, cette dernière est pourvue d'une pompe PB1 d'injection du béton en surface dont la puissance est d'environ 200 KW. La pompe PB2 de reprise et de distribution du béton est placée dans la galerie d'accès aux alvéoles de stockage et a, quant à elle, une puissance d'environ 400 KW.

Le système de détection relie la pompe hydraulique PH1 de mise en pression du liquide, la pompe de bétonnage PB1 assurant l'injection du béton et les tiroirs d'arrêt T1, T2, T3 à commande hydraulique situés, respectivement, en surface et dans la galerie souterraine de réception du béton.

L'installation est surveillée et commandée avec tous ses composants depuis la surface à partir d'un poste CO de contrôle dédié.

Le système de commande est automatisable et centralisé. Toutes les informations Y acquises le long du tube d'acheminement du béton sont stockées en continu dans une centrale d'acquisition. Tout dysfonctionnement suffisamment significatif conduit ainsi à une intervention immédiate de l'opérateur de veille dans le poste de contrôle.

Dans une première variante de réalisation (figure 1A), le circuit hydraulique CH (en trait plein) comprend un conduit d'amenée du liquide L logé dans un forage unique F renfermant également le tube A d'acheminement du béton B. Ce conduit est alors disposé au voisinage ou autour du tube interne A d'acheminement du béton.

Dans une seconde variante de réalisation de l'installation de l'invention (figure 1B), le circuit hydraulique CH (toujours en trait plein) comprend un conduit d'amenée du liquide logé dans un forage vertical F2 disposé à distance du forage F1 dans lequel est disposé le tube A d'acheminement du béton. Le conduit de liquide du forage F1 est raccordé à la partie basse du tube A d'acheminement du béton et donc au forage F1 en formant un double-forage en U.

Dans tous les cas, les forages doivent être étanches et suffisamment résistants pour tenir la pression hydraulique.

Le procédé de bétonnage mis en œuvre dans le cadre de l'invention avec l'installation définie ci-dessus comportent des étapes successives qui vont maintenant être décrites en détail dans ce qui suit.

De manière traditionnelle, ce procédé prévoit, d'acheminer verticalement le béton depuis un site d'alimentation situé à une altitude supérieure au site souterrain et vers le site souterrain par une alimentation continue en béton d'un tube d'acheminement A disposé à l'intérieur du forage F et assurant la descente d'une colonne de béton B puis d'effectuer le prélèvement du béton à partir d'une extrémité inférieure de la colonne de béton pour distribuer le béton dans le site souterrain.

Lorsque le site souterrain est destiné au stockage de déchets, on prélève le béton au fond du puits à partir de l'extrémité inférieure de cette colonne pour le transporter jusqu'aux alvéoles de stockage.

Le procédé de l'invention vise à surmonter les problèmes techniques rencontrés généralement dans de telles opérations. Dans ce but, le procédé consiste, plus particulièrement, à remplir initialement le tube d'acheminement du béton avec un liquide L (de préférence de l'eau) avant d'y introduire un obturateur mobile 1 du type décrit précédemment et illustré par les figures 2A et 2A.

Il est ensuite prévu d'alimenter en continu le tube d'acheminement par injection de béton puis d'exercer, lors de la descente continue de la colonne de béton dans le tube d'acheminement, une contre-poussée verticale ascendante sur l'obturateur qui est positionné au sommet de la colonne de liquide en ajustant la hauteur de la colonne de liquide et/ou la pression du liquide dans le tube d'acheminement en vue de contrôler la descente du béton.

On ajuste la hauteur de la colonne de liquide et/ou la pression du liquide par soutirage du liquide à une extrémité inférieure du tube d'acheminement en faisant varier l'ouverture d'une vanne et/ou en faisant varier le débit d'une pompe montée sur le circuit hydraulique, en vue de contrôler, notamment, la vitesse de descente de la colonne de béton.

Le procédé de l'invention prévoit d'ajuster la hauteur de la colonne de liquide et/ou la pression du liquide en fonction d'un ou plusieurs paramètres qui sont mesurés par des capteurs appropriés ou calculés. Ces paramètres incluent au moins l'un des paramètres suivants :
- la vitesse de l'obturateur mobile ;
- la position de l'obturateur mobile ;
- la quantité ou le débit de béton pénétrant dans le tube d'acheminement ;
- la densité du béton pénétrant dans le tube d'acheminement ;
- la viscosité du béton pénétrant dans le tube d'acheminement ;
- la température du béton pénétrant dans le tube d'acheminement ;
- la température du liquide ;
- la pression du liquide.

L'étape finale du procédé consiste à prélever le béton à la base du tube d'acheminement pour l'amener et le distribuer dans la galerie souterraine de stockage où se trouvent les alvéoles contenant les déchets à bétonner.

Depuis son poste CO de commande, l'opérateur est en mesure de détecter les dysfonctionnements de l'installation, de déclencher en direct les ouvertures et les fermetures des tiroirs d'arrêt, de régler en direct les débits des pompes et de remonter l'obturateur 1 pour évacuer le plus rapidement possible la colonne de béton du forage.

Lors de l'étape initiale de mise en charge et de lubrification, le forage unique ou les deux forages en U sont préalablement remplis entièrement de liquide L (phase au repos).

Le tube interne A d'acheminement du béton est donc constamment lubrifié par le liquide L et il n'est donc pas nécessaire d'utiliser de la barbotine cimentaire.

En phase de charge hydraulique du forage F, la trappe du tiroir d'arrêt T1 situé en surface est en position de fermeture pour éviter l'écoulement du béton.

La trappe du tiroir d'arrêt T2 situé à la base du tube d'acheminement A est également en position fermée de façon à ce que le liquide ne puisse pas se vidanger dans la pompe à béton PB1.

En début de descente du béton, la trappe du tiroir d'arrêt T1 situé en surface s'ouvre pour permettre l'écoulement du béton tandis que l'autre trappe se ferme.

La trappe du tiroir d'arrêt T2, situé à la base du tubage, s'ouvre de façon à ce que du liquide L propre puisse passer dans le circuit hydraulique primaire en vue d'assurer la contre-poussée lors des étapes suivantes.

La seconde étape débute par l'introduction dans le tube interne A d'acheminement du béton et depuis le site d'alimentation et, généralement, depuis la surface, de l'obturateur mobile 1.

Cette étape se poursuit par l'alimentation continue, par exemple, depuis la surface et la centrale CB, du tube interne d'acheminement en béton B de façon gravitaire ou par injection sous pression au moyen d'une pompe si nécessaire.

L'acheminement vertical du béton se trouve facilité par la lente descente de la colonne de liquide dans le tube, gérée par l'activation de la pompe hydraulique PH1 en dépressurisation provoquant ainsi l'aspiration du liquide vers le bas du tube A et favorisant la descente de l'obturateur 1.

Si nécessaire, on augmente le débit de la pompe d'injection de béton PB1 pour augmenter la pression de la colonne de béton et faciliter sa descente dans le tube d'acheminement.

Parallèlement, on ajuste la pression du liquide à partir de la surface du puits et on effectue son soutirage à partir de la base du tube A d'acheminement en béton.

Depuis le poste central CO de commande situé en surface, l'opérateur s'assure de l'équilibre convenable entre les hauteurs et/ou les pressions respectives de la colonne de béton B et de la colonne de liquide L et veille à conserver un rythme de descente régulier du béton.

Des capteurs optiques et/ou électromagnétiques (par exemple du type des capteurs précédemment décrits P, M), disposés au niveau du tiroir d'arrêt T2, détectent le passage de l'obturateur mobile 1 dont la position coïncide avec le niveau de séparation de phase entre le liquide L et le béton B.

Comme illustré par la figure 2, l'extrémité inférieure du tube d'acheminement A est raccordée au tiroir d'arrêt T2 au moyen d'une bride mâle soudée A2 et de colliers A3. Sous le tiroir d'arrêt T2, est monté un réceptacle A1 de l'obturateur mobile 1 (obus) pourvu d'une cornière de levage CE pour l'intervention d'un chariot élévateur (non représenté) circulant dans la galerie souterraine du chantier.

Le passage de l'obturateur 1 à travers le tiroir T2 déclenche alors un signal d'alarme qui est transmis au poste CO de commande situé en surface et qui signale à l'opérateur l'arrivée du béton à la base du tube d'acheminement A.

Lorsque l'obturateur mobile atteint la base du tube d'acheminement, l'opérateur stoppe la pompe hydraulique n°1 pour arrêter le soutirage du liquide. Le cas échéant, on équilibre alors la colonne de béton avec la pression du liquide.

Le tiroir d'arrêt à commande hydraulique à simple tiroir T2 (taré de préférence à 120 bars), qui était jusqu'à présent fermé pour permettre la circulation du liquide, s'ouvre pour libérer le béton qui se déverse alors dans une cuve d'attente et/ou directement dans une cuve (non représentées) alimentant la pompe de distribution PB2. Cette étape se poursuit aussi longtemps que dure la descente du béton et l'installation peut fonctionner alors en régime permanent, le cas échéant, pendant une très longue période, compte tenu des volumes de béton nécessaires aux campagnes de bétonnage du site de stockage dont la construction est progressive.

La descente du béton est assurée de façon continue grâce à la pression exercée par la pompe à béton PB1 située au niveau du site d'alimentation situé, par exemple, en surface et qui est alimenté par la centrale à béton CB.

Le double tiroir d'arrêt à commande hydraulique T1 situé en surface et le tiroir T2 situé dans la galerie de réception sont ouverts pour laisser passer le béton.

Dans la galerie de réception du béton, la pompe à béton PB2 couplée à un troisième tiroir d'arrêt T3 à commande hydraulique et double tiroir assure la distribution et la répartition sélective du béton dans les différentes galeries et alvéoles de stockage.

Depuis le poste CO de contrôle en surface, l'opérateur surveille la descente du béton par lecture et analyse continue des paramètres de contrôle de la colonne de béton, tels que définis précédemment et mesurés le long du tube d'acheminement A.

L'invention prévoit la possibilité de procéder à une phase d'interruption du bétonnage du site souterrain. Dans cette phase, on effectue alors l'arrêt de l'injection du béton puis le nettoyage du tube d'acheminement par remontée de l'obturateur mobile et du liquide sous pression jusqu'au site d'alimentation.

Lorsque les opérations de bétonnage du site souterrain se terminent, on procède à la fermeture de la trappe d'accès reliant le tiroir T1 à la pompe PB1 d'injection de béton. L'arrêt du bétonnage condamne ainsi la trappe réservée à l'alimentation du tube d'acheminement A (double-tiroir d'arrêt T1 à commande hydraulique).

On effectue la vidange aussi complète que possible du tube d'acheminement en laissant descendre la colonne de béton par simple gravité.

Puis, on ouvre la seconde trappe du tiroir T2 dédié au circuit hydraulique pour permettre la remontée et la circulation du liquide L.

La trappe du tiroir T2 situé au fond du puits est alors fermée condamnant ainsi l'accès à la pompe à béton PB2 située dans la galerie.

Le tube d'acheminement à l'intérieur du forage est alors isolé et est prêt pour le nettoyage qui est assuré par la remontrée du liquide sous pression.

La trappe du double tiroir d'arrêt T2 est alors ouverte permettant au liquide de circuler tandis que la pompe hydraulique PH1 est actionnée. Le liquide L sous pression fait remonter l'obturateur 1 avec la colonne de liquide de la base du forage jusqu'à la surface. Il est possible d'adjoindre dans le tube d'acheminement une balle en mousse pour renforcer le raclage et accroître l'efficacité du nettoyage.

La laitance qui s'est déposée sur les parois du tube d'acheminement est alors remontée par l'obturateur.

A la sortie du tube, le liquide de nettoyage chargé en ciment et usé se déverse dans la citerne de décantation C2 et est éclairci en passant dans un système de filtration D équipé d'un filtre à particules, d'une vanne à guillotine V et de la pompe hydraulique PH2 qui est disposée entre la citerne de décantation C1 et la pompe hydraulique PH1 (voir figures 1A et 1B).

Ce liquide peut être ensuite introduit à nouveau dans le circuit primaire en activant la pompe hydraulique PH1.

Le tube d'acheminement A est alors à nouveau rempli de liquide et est prêt pour une seconde campagne de bétonnage.

La gestion des dysfonctionnements de l'installation est effectuée de la façon suivante selon des aspects caractéristiques du procédé de l'invention.

Ainsi, en cas d'échauffement prématuré du béton, le forage et, plus particulièrement le tube d'acheminement, peut être refroidi par un flux d'air, éventuellement comprimé, dirigé de bas en haut pour ne pas perturber ou altérer le circuit/cycle de ventilation conventionnelle des installations souterraines.

La vitesse de descente de la colonne de béton peut être accélérée par ouverture des tiroirs d'arrêt et/ou en actionnant la pompe hydraulique PH1.

En cas de ralentissement du béton dans le tube d'acheminement (par exemple, du fait de la formation de nids de granulats), d'accumulation ou de blocage du béton, la mise en action immédiate des pompes hydrauliques permet une remontée rapide du liquide sous pression dans le tube. La remontée du liquide permet un débourrage plus efficace du béton si celui-ci concentre les granulats.

Inversement, en cas de débit de béton trop important, le procédé peut être ralenti par fermeture des tiroirs d'arrêt et/ou en actionnant la pompe hydraulique n°1.

La décision de stopper le procédé et, notamment, l'acheminement du béton, peut être prise par l'opérateur très rapidement à partir des informations et des signaux envoyés par les instruments de détection et de mesure intégrés dans le forage.

Depuis le poste CO de contrôle en surface, l'opérateur peut alors procéder à la vidange aussi complète que possible du tube d'acheminement A et récupérer le béton B dans une cuve disposée dans la galerie. Cette action conduit à un allégement optimal de la colonne de béton permettant alors au système de contre-poussée hydraulique d'être plus performant.

En cas de blocage du béton dans le tube d'acheminement (par exemple, s'il se produit une accumulation de granulats dans le tube), la mise en pression du liquide par activation de la pompe hydraulique PH1 permet de remonter la colonne de béton en tout ou partie de façon réactive et rapide.

Dans ce cas, il est possible d'actionner la pompe à béton PB1 en complément de la poussée ascendante exercée par la colonne de liquide pour faciliter sa remontée du béton le long du tube.

Le déblocage de la colonne de béton est effectué du bas vers le haut et non dans le sens inverse qui conduirait à un serrage préjudiciable du béton dans le tube d'acheminement.

Les caractéristiques dimensionnelles mentionnées ci-après correspondent à un mode préférentiel de réalisation de l'installation pour une mise en œuvre du procédé de bétonnage de l'invention dans les conditions suivantes.

On effectue l'injection d'un béton de densité 2,4 avec un débit de 25 m³/h dans un tube d'acheminement du béton de 506 mètres de profondeur et de 152,5 mm de diamètre intérieur.

Dans ces conditions, la vitesse de descente de la colonne de béton est de 60 km/h et la masse de la colonne de 21,6 tonnes pour un volume de 9 m³. La pression statique à la base du forage est de 120 bars.

L'installation comprend les équipements principaux suivants :
▪ une pompe à béton PB1 équipée de deux moteurs de 160 kW (ce matériel permet d'obtenir une pression hydraulique maximale de de 290 bars correspondant à une pression de 200 bars dans le béton),
▪ une pompe à eau PH1 équipée d'un moteur de 150 kW utilisé comme moyen générateur de contre poussée ainsi que comme moyen de nettoyage des conduites,
▪ un tiroir à commande hydraulique T1 dimensionné à 130 bars,
▪ une prise d'air PA comprimé à 6 bars,
▪ des citernes de liquide C1, C2 (eau) de 30 m³,
▪ des tuyauteries métalliques (acier inox) haute pression de diamètre 120 mm minimum et d'épaisseur 8,8 mm.

Le diamètre intérieur du tube d'acheminement A est compris entre 120 mm et 200 mm et est, de préférence, de 152,5 mm avec un diamètre extérieur de 177,8 mm. Le diamètre intérieur du chemisage C du forage F est compris en 200 et 300 mm et est, de préférence, de 224,4 mm avec un diamètre extérieur de 244,5 mm. Dans ce contexte, l'espace cylindrique intercalaire destiné à loger les instruments M, P de contrôle et de commande est donc de 46,6 mm.

La masse linéaire du tube d'acheminement A en acier inox est de 52,12kg/m et celle du chemisage C (également en inox) de 59,57 kg/m.

La pression du liquide L (par exemple de l'eau) dans le forage augmente de 1 bar tous les 10 mètres. Pour une colonne d'eau de 500 mètres, la pression est donc de 51 bars en tenant compte d'une pression atmosphérique de 1bar.

## Revendications

1. Procédé de bétonnage d'un site souterrain comprenant l'acheminement vertical d'un béton depuis un site d'alimentation situé à une altitude supérieure au site souterrain vers le site souterrain par une alimentation continue en béton (B) d'un tube d'acheminement (A) entre le site d'alimentation et le site souterrain, la descente d'une colonne de béton (B) dans le tube d'acheminement et le prélèvement du béton à partir d'une extrémité inférieure de ladite colonne de béton pour distribuer le béton dans le site souterrain, **caractérisé en ce qu'**on remplit initialement le tube d'acheminement (A) avec une colonne de liquide (L) et un obturateur mobile (1) positionné au sommet de la colonne de liquide, on exerce ensuite, lors de la descente de la colonne de béton dans le tube d'acheminement, une contre-poussée verticale sur ledit obturateur en ajustant la hauteur de la colonne de liquide et/ou la pression du liquide dans le tube d'acheminement en vue de contrôler la descente de la colonne de béton.

2. Procédé selon la revendication 1, **caractérisé en ce qu'**on ajuste la hauteur de la colonne de liquide et/ou la pression du liquide par soutirage du liquide (L) à une extrémité inférieure du tube d'acheminement (A) et, de préférence, **en ce qu'**on stoppe le tirage ou soutirage du liquide lorsque l'obturateur mobile (1) atteint la base du tube d'acheminement (A).

3. Procédé selon l'une des revendications précédentes, **caractérisé en ce que** l'alimentation continue en béton (B) est faite par injection de béton sous pression depuis la surface au plus tard dès que la colonne de béton atteint la base du tube (A).

4. Procédé selon l'une des revendications précédentes, **caractérisé en ce qu'**il comporte une phase d'interruption du bétonnage du site souterrain, comportant un arrêt de l'injection du béton et un nettoyage du tube d'acheminement (A) par remontée de l'obturateur mobile (1) et du liquide (L) sous pression jusqu'au site d'alimentation, et, de préférence, **en ce qu'**on recycle le liquide (L) après décantation et filtration.

5. Procédé selon l'une des revendications précédentes, **caractérisé en ce qu'**on ajuste la hauteur de la colonne de liquide et/ou la pression du liquide en fonction d'un ou plusieurs paramètres mesurés par des capteurs ou calculés, le ou les paramètres incluant au moins l'un des paramètres suivants :
- la vitesse de l'obturateur mobile ;
- la position de l'obturateur mobile ;
- la quantité ou le débit de béton pénétrant dans le tube d'acheminement ;
- la densité du béton pénétrant dans le tube d'acheminement ;
- la viscosité du béton pénétrant dans le tube d'acheminement ;
- la température du béton pénétrant dans le tube d'acheminement ;
- la température du liquide ;
- la pression du liquide.

6. Procédé selon l'une des revendications précédentes, **caractérisé en ce qu'**on contrôle la hauteur de la colonne de liquide et/ou la pression du liquide en faisant varier l'ouverture d'une vanne et/ou en faisant varier le débit d'une pompe d'un circuit hydraulique.

7. Procédé selon l'une des revendications précédentes, **caractérisé en ce qu'**on refroidit le tube d'acheminement (A) par un flux ascendant d'air comprimé (S) dans une enceinte (E) entourant ledit tube d'acheminement (A).

8. Installation de bétonnage d'un site souterrain, comprenant au moins un premier forage vertical (F, F1, F2)) recevant un tube (A) d'acheminement du béton (B) depuis un site d'alimentation situé à une altitude supérieure au site souterrain jusqu'au site souterrain, **caractérisée en ce qu'**elle comprend, en outre, un obturateur mobile (1) logé dans le tube d'acheminement (A) et un circuit hydraulique (CH), comprenant un conduit d'amenée d'un liquide (L) sous pression, logé dans un second forage vertical (F2) et destiné à remplir d'un liquide (L) le tube d'acheminement sous l'obturateur (F) et à extraire du tube d'acheminement (A) ledit liquide (L) sous l'obturateur en exerçant une contre-poussée verticale sur ledit obturateur.

9. Installation de bétonnage selon la revendication précédente, **caractérisée en ce que** le circuit hydraulique (CH) est raccordé à une extrémité inférieure du tube (A) d'acheminement du béton.

10. Installation de bétonnage selon l'une des revendications 8 ou 9, **caractérisée en ce que** le circuit hydraulique (CH) est un circuit fermé comprenant des moyens de recyclage du liquide.

11. Installation de bétonnage selon l'une des revendications 8 à 10, **caractérisé en ce qu'**au moins le premier forage est pourvu d'un chemisage (C) délimitant une enceinte cylindrique (E) autour du tube (A) d'acheminement dans laquelle sont disposés des instruments de détection et de mesure (M, P).

12. Installation de bétonnage selon l'une des revendications 8 à 11, **caractérisée en ce qu'**elle comprend au moins deux tiroirs d'arrêt (T1, T2, T3) à double-trappe, un premier (T1) des deux tiroirs d'arrêt étant monté en surface sur une extrémité supérieure du tube (A) assurant l'alimentation en béton à partir d'une pompe (PB1) d'injection et un second (T2) des deux tiroirs d'arrêt étant monté au fonds du puits sur une extrémité inférieure du tube d'acheminement (A), couplée à une pompe (PB2) de reprise du béton.

13. Installation de bétonnage selon la revendication précédente, **caractérisée en ce qu'**elle comprend, en outre, un troisième tiroir d'arrêt (T3) monté en aval du second tiroir (T2) et assurant la distribution du béton (B).

14. Installation de bétonnage selon l'une des revendications 8 à 13, **caractérisé en ce que** le circuit hydraulique (CH) comprend au moins une pompe (PH1, PH2) assurant la mise sous pression du liquide (L) qui est alimentée en surface, par au moins un ou plusieurs réservoirs (C1, C2) destinés au stockage et au recyclage dudit liquide.

15. Installation de bétonnage selon l'une des revendications 8 à 14, **caractérisé en ce que** ledit obturateur mobile (1) comprend un corps cylindrique (11) portant des nervures circonférentielles (12) dont le diamètre correspond sensiblement au diamètre intérieur du tube d'acheminement (A) et pourvu d'un insert (G) détectable de façon électromagnétique, d'une base (14) en ogive offrant une face de poussée et d'une tête (13) tronconique.

## Patentansprüche

1. Verfahren zum Betonieren eines unterirdischen Ortes, umfassend eine vertikale Förderung von Beton von einem Versorgungsort, der sich auf einer Höhe höher als der unterirdische Ort befindet, zum unterirdischen Ort durch kontinuierliche Versorgung eines Förderrohrs (A) mit Beton (B) zwischen dem Versorgungsort und dem unterirdischen Ort, ein Absenken einer Betonsäule (B) in das Förderrohr und eine Entnahme von Beton von einem unteren Ende der Betonsäule, um den Beton in den unterirdischen Ort abzugeben, **dadurch gekennzeichnet, dass** das Förderrohr (A) anfänglich mit einer Flüssigkeitssäule (L) und einem beweglichen Verschluss (1), der am oberen Ende der Flüssigkeitssäule positioniert ist, gefüllt ist, wobei beim Absinken der Betonsäule in das Förderrohr ein vertikaler Gegenschub auf den Verschluss ausgeübt wird, indem die Höhe der Flüssigkeitssäule und/oder der Druck der Flüssigkeit im Förderrohr eingestellt wird, um das Absinken der Betonsäule zu steuern.

2. Verfahren nach Anspruch 1, **dadurch gekennzeichnet, dass** die Höhe der Flüssigkeitssäule und/oder der Druck der Flüssigkeit durch Abnehmen der Flüssigkeit (L) an einem unteren Ende des Förderrohrs (A) eingestellt und vorzugsweise, dass das Abnehmen der Flüssigkeit gestoppt wird, wenn der bewegliche Verschluss (1) den Boden des Förderrohrs (A) erreicht.

3. Verfahren nach einem der vorhergehenden Ansprüche, **dadurch gekennzeichnet, dass** die kontinuierliche Versorgung von Beton (B) durch Einspritzen von Beton unter Druck von der Oberfläche aus spätestens dann erfolgt, wenn die Betonsäule den Boden des Rohres (A) erreicht.

4. Verfahren nach einem der vorhergehenden Ansprüche, **dadurch gekennzeichnet, dass** es eine Phase der Unterbrechung der Betonierung des unterirdischen Ortes aufweist, die einen Stopp des Einspritzens des Betons und eine Reinigung des Förderrohrs (A) durch Anheben des beweglichen Verschlusses (1) und der unter Druck stehenden Flüssigkeit (L) zum Versorgungsort aufweist, und vorzugsweise dadurch, dass die Flüssigkeit (L) nach Klären und Filtern rückgeführt wird.

5. Verfahren nach einem der vorhergehenden Ansprüche, **dadurch gekennzeichnet, dass** die Höhe der Flüssigkeitssäule und/oder der Druck der Flüssigkeit in Abhängigkeit von einem oder mehreren von Sensoren gemessenen oder berechneten Parametern eingestellt wird, wobei der eine oder die mehreren Parameter mindestens einen der folgenden Parameter enthalten:
- die Geschwindigkeit des beweglichen Verschlusses;
- die Position des beweglichen Verschlusses;
- die Menge oder Durchflussmenge des in das Förderrohr eintretenden Betons;
- die Dichte des in das Förderrohr eintretenden Betons;
- die Viskosität des in das Förderrohr eintretenden Betons;
- die Temperatur des in das Förderrohr eintretenden Betons;
- die Temperatur der Flüssigkeit;
- den Druck der Flüssigkeit.

6. Verfahren nach einem der vorhergehenden Ansprüche, **dadurch gekennzeichnet, dass** die Höhe der Flüssigkeitssäule und/oder der Druck der Flüssigkeit durch Variieren der Öffnung eines Ventils und/oder durch Variieren der Durchflussmenge einer Pumpe eines Hydraulikkreises gesteuert wird.

7. Verfahren nach einem der vorhergehenden Ansprüche, **dadurch gekennzeichnet, dass** das Förderrohr (A) durch einen Aufwärtsstrom von Druckluft (S) in einem das Förderrohr (A) umgebenden Gehäuse (E) gekühlt wird.

8. Anlage zum Betonieren eines unterirdischen Ortes, umfassend mindestens eine erste vertikale Bohrung (F, F1, F2), die ein Rohr (A) zum Fördern des Betons (B) von einer Versorgungsstelle, die sich auf einer Höhe höher als der unterirdische Ort befindet, zum unterirdischen Ort aufnimmt, **dadurch gekennzeichnet, dass** sie ferner einen beweglichen Verschluss (1), der im Förderrohr (A) untergebracht ist, und einen Hydraulikkreis (CH) umfasst, der eine Leitung zur Zuführung einer Flüssigkeit (L) unter Druck umfasst, die in einer zweiten vertikalen Bohrung (F2) untergebracht ist und dazu bestimmt ist, das Förderrohr unter dem Verschluss (F) mit einer Flüssigkeit (L) zu füllen und die Flüssigkeit (L) aus dem Förderrohr (A) unter dem Verschluss durch Ausüben eines vertikalen Gegenschubs auf den Verschluss zu extrahieren.

9. Anlage zum Betonieren nach dem vorhergehenden Anspruch, **dadurch gekennzeichnet, dass** der Hydraulikkreis (CH) mit einem unteren Ende des Betonförderrohres (A) verbunden ist.

10. Anlage zum Betonieren nach einem der Ansprüche 8 oder 9, **dadurch gekennzeichnet, dass** der Hydraulikkreis (CH) ein geschlossener Kreis ist, der Mittel zur Rückführung der Flüssigkeit umfasst.

11. Anlage zum Betonieren nach einem der Ansprüche 8 bis 10, **dadurch gekennzeichnet, dass** mindestens die erste Bohrung mit einer Auskleidung (C) versehen ist, die ein zylindrisches Gehäuse (E), in dem Erfassungs- und Messgeräte (M, P) angeordnet sind, um das Förderrohr (A) begrenzt.

12. Anlage zum Betonieren nach einem der Ansprüche 8 bis 11, **dadurch gekennzeichnet, dass** sie mindestens zwei Absperrschieber (T1, T2, T3) mit Doppelklappen umfasst, wobei ein erster (T1) der beiden Absperrschieber an der Oberfläche an einem oberen Ende des Rohres (A) angebracht ist, das die Versorgung von Beton über eine Einspritzpumpe (PB1) sicherstellt, und ein zweiter (T2) der beiden Absperrschieber am Schachtboden an einem unteren Ende des Förderrohres (A) angebracht ist, das mit einer Pumpe (PB2) zur Aufnahme des Betons gekoppelt ist.

13. Anlage zum Betonieren nach dem vorhergehenden Anspruch, **dadurch gekennzeichnet, dass** sie außerdem einen dritten Absperrschieber (T3) aufweist, der hinter dem zweiten Absperrschieber (T2) angebracht ist und die Verteilung des Betons (B) sicherstellt.

14. Anlage zum Betonieren nach einem der Ansprüche 8 bis 13, **dadurch gekennzeichnet, dass** der Hydraulikkreis (CH) mindestens eine Pumpe (PH1, PH2) umfasst, die die Druckbeaufschlagung der Flüssigkeit (L) sicherstellt, mit der die Oberfläche durch mindestens einen oder mehrere Tanks (C1, C2) versorgt wird, die für die Speicherung und Rückführung der Flüssigkeit bestimmt sind.

15. Anlage zum Betonieren nach einem der Ansprüche 8 bis 14, **dadurch gekennzeichnet, dass** der bewegliche Verschluss (1) einen zylindrischen Körper (11) aufweist, der Umfangsrippen (12), deren Durchmesser im Wesentlichen dem Innendurchmesser des Förderrohres (A) entspricht, mit einem elektromagnetisch erfassbaren Einsatz (G), einem spitzovalen Boden (14), der eine Schubfläche bildet, und einem kegelstumpfförmigen Kopf (13) versehen ist.

## Claims

1. Method for concreting an underground site, comprising the vertical transportation of concrete from a supply site located at an altitude above the underground site to the underground site by means of a continuous supply of concrete (B) to a pipe (A) for transportation between the supply site and the underground site, the descent of a column of concrete (B) in the transportation pipe, and the removal of the concrete from a lower end of said column of concrete in order to distribute the concrete on the underground site, **characterised in that** the transportation pipe (A) is initially filled with a column of liquid (L) and a movable stopper (1) positioned at the top of the column of liquid, then, during the descent of the column of concrete in the transportation pipe, a vertical counter-thrust is exerted on said stopper by adjusting the height of the column of liquid and/or the pressure of the liquid in the transportation pipe in order to control the descent of the column of concrete.

2. Method according to claim 1, **characterised in that** the height of the column of liquid and/or the pressure of the liquid is adjusted by drawing off the liquid (L) at a lower end of the transportation pipe (A) and, preferably, **in that** the drawing or drawing off of the liquid is stopped when the movable stopper (1) reaches the base of the transportation pipe (A).

3. Method according to either of the preceding claims, **characterised in that** the continuous supply of concrete (B) is achieved by injecting concrete under pressure from the surface at the latest as soon as the column of concrete reaches the base of the pipe (A).

4. Method according to any of the preceding claims, **characterised in that** it comprises a phase for interrupting the concreting of the underground site, comprising stopping the injection of concrete and cleaning the transportation pipe (A) by raising the movable stopper (1) and the pressurised liquid (L) up to the supply site, and, preferably, **in that** the liquid (L) is recycled after settling and filtration.

5. Method according to any of the preceding claims, **characterised in that** the height of the column of liquid and/or the pressure of the liquid is adjusted depending on one or more parameters that are measured by sensors or calculated, the parameter or parameters including at least one of the following parameters:
- the speed of the movable stopper;
- the position of the movable stopper;
- the amount or flow rate of the concrete entering the transportation pipe;
- the density of the concrete entering the transportation pipe;
- the viscosity of the concrete entering the transportation pipe;
- the temperature of the concrete entering the transportation pipe;
- the temperature of the liquid;
- the pressure of the liquid.

6. Method according to any of the preceding claims, **characterised in that** the height of the column of liquid and/or the pressure of the liquid is controlled by varying the opening of a valve and/or by varying the delivery rate of a pump of a hydraulic circuit.

7. Method according to any of the preceding claims, **characterised in that** the transportation pipe (A) is cooled by an ascending flow of compressed air (S) in an enclosure (E) surrounding said transportation pipe (A).

8. Installation for concreting an underground site, comprising at least one first vertical borehole (F, F1, F2) receiving a pipe (A) for transporting the concrete (B) from a supply site located at an altitude above the underground site to the underground site, **characterised in that** said installation further comprises a movable stopper (1) housed in the transportation pipe (A) and a hydraulic circuit (CH), comprising a duct for supplying a pressurised liquid (L), housed in a second vertical borehole (F2) and intended for filling the transportation pipe with a liquid (L) below the stopper (F) and for extracting said liquid (L) from the transportation pipe (A) below the stopper by exerting a vertical counter-thrust on said stopper.

9. Concreting installation according to the preceding claim, **characterised in that** the hydraulic circuit (CH) is connected to a lower end of the pipe (A) for transporting the concrete.

10. Concreting installation according to either claim 8 or claim 9, **characterised in that** the hydraulic circuit (CH) is a closed circuit comprising means for recycling the liquid.

11. Concreting installation according to any of claims 8 to 10, **characterised in that** at least the first borehole is provided with a lining (C) delimiting a cylindrical enclosure (E) around the transportation pipe (A), in which enclosure detection and measurement instruments (M, P) are arranged.

12. Concreting installation according to any of claims 8 to 11, **characterised in that** it comprises at least two double-gate slide valves (T1, T2, T3), a first (T1) of the two slide valves being mounted on the surface on an upper end of the pipe (A) and ensuring the supply of concrete from an injection pump (PB1) and a second (T2) of the two slide valves being mounted at the bottom of the well on a lower end of the transportation pipe (A) coupled to a pump (PB2) for taking up the concrete.

13. Concreting installation according to the preceding claim, **characterised in that** it further comprises a third slide valve (T3) mounted downstream of the second slide valve (T2) and ensuring the distribution of the concrete (B).

14. Concreting installation according to any of claims 8 to 13, **characterised in that** the hydraulic circuit (CH) comprises at least one pump (PH1, PH2) for pressurizing the liquid (L), which is supplied at the surface by at least one or more tanks (C1, C2) intended for storing and recycling said liquid.

15. Concreting installation according to any of claims 8 to 14, **characterised in that** said movable stopper (1) comprises a cylindrical body (11) bearing circumferential ribs (12), the diameter of which substantially corresponds to the internal diameter of the transportation pipe (A), and provided with an electromagnetically detectable insert (G), an ogive-shaped base (14) providing a thrust face, and a frustoconical head (13).
